# EUROPÄISCHE PATENTSCHRIFT

(11) **EP 3 514 304 B1**
(45) Veröffentlichungstag und Bekanntmachung des Hinweises auf die Patenterteilung: **23.12.2020**
(21) Anmeldenummer: 18197124.3
(22) Anmeldetag: 27.09.2018
(51) Int. Cl.: E05B 19/00

(54) **FLACHSCHLÜSSELPROFIL FÜR EIN SCHLOSS-SCHLÜSSEL-SYSTEM**
FLAT KEY PROFILE FOR A LOCK AND KEY SYSTEM
PROFIL DE CLÉ PLATE POUR UN SYSTÈME DE SERRURE À CLÉ

(30) Priorität: 23.01.2018 DE 102018101438
(43) Veröffentlichungstag der Anmeldung: 24.07.2019
(73) Patentinhaber: Assa Abloy Sicherheitstechnik GmbH, 72458 Albstadt (DE)
(72) Erfinder: Matschke, Steffen, 14167 Berlin (DE)
(74) Vertreter: Meissner, Peter E.

(56) Entgegenhaltungen:
- EP-A1- 1 217 151
- WO-A1-03/004806
- DE-A1- 3 614 222
- DE-A1- 4 304 604
- DE-U1- 9 302 740

## Beschreibung

Die Erfindung betrifft ein Flachschlüsselprofil für ein Schloss-Schlüssel-System, bei dem im Schließzylinder ein mit dem Schlüsselprofil korrespondierender Schlüsselkanal vorgesehen ist. Ein derartiges Flachschlüsselprofil ist z.B. aus der DE 43 04 604 A1 bekannt.

Unter dem Begriff Flachschlüssel werden auch Rippenprofilschlüssel oder Sperr-RippenprofilSchlüssel verstanden, also solche Profile, bei denen Rippen über die Schlüsselseitenfläche vorstehen.

Schlüssel werden aus den verschiedensten Gründen nachgemacht oder kopiert, wobei man unterscheiden muss, ob legal oder illegal.

Das Kopieren wird durch solche Schlüsselprofile erschwert oder soll zumindest erschwert werden, dadurch, dass es sich um geschützte Profile handelt, also solche, denen ein Patent - oder Gebrauchsmusterschutz zuerkannt worden ist.

Für derartige Schlüssel besteht die Möglichkeit der Nachbestellung über den Schlosshersteller oder autorisierte Schlüsseldienste.

Andererseits ist es bekannt, dass Schlüsseldienste auch durch den Einsatz von Kopiermaschinen in der Lage sind, Nachschlüssel herzustellen, die an sich geschützte Profile aufweisen.

Allerdings gibt es Profile, bei denen dies nicht so einfach ist und daher durch Vereinfachungen eine Annäherung an das tatsächliche Profil versucht wird. Hierzu zählt beispielsweise die Form der seitlichen Profilnuten.

Bei handelsüblichen Kopiermaschinen kommt nämlich ein dünnes Kreissägeblatt zur Anwendung, das nur rechtwinklige Einschnitte in den Schlüssel vornehmen kann. Werden für die Kopie V-förmige Einschnitte verlangt, so kann als Ersatz nur ein rechteckiger Einschnitt vorgenommen werden.

Aufgabe der Erfindung ist es nun, die maschinelle Kopierbarkeit eines Schlüsselprofils zu erschweren.

Gelöst wird diese Aufgabe erfindungsgemäß durch ein Flachschlüsselprofil für ein Schloss-Schlüssel-System, bei dem im Schließzylinder ein mit dem Schlüsselprofil korrespondierender Schlüsselkanal vorgesehen ist,
dadurch,
- dass das Schlüsselprofil des Schlüsselschaftes einen dem Schlüsselrücken zugewandten oberen Profilabschnitt und einen der Schlüsselbrust zugewandten unteren Profilabschnitt aufweist,
- dass ausgehend von der Schlüsselbrust in der Schlüsselschaftebene in den unteren Profilabschnitt ragende Kerben vorgesehen sind,
- dass im unteren Profilabschnitt in der einen Seitenfläche des Schlüsselschaftes eine dreieckförmige, die Mittelebene des Schlüsselschaftes überragende, parazentrische Profilnut 2 vorgesehen ist,
- dass auf der gegenüberliegenden Seitenfläche des Schlüsselschaftes eine oberhalb oder eine unterhalb der gegenüberliegenden parazentrischen Profilnut angeordnete, dreieckförmige Profilnut vorgesehen ist, deren Profilgrund einen horizontalen Abstand zum Profilgrund der gegenüberliegenden parazentrischen Profilnut hat,
- dass die Anordnung der parazentrischen Profilnut bezogen auf die gegenüber liegenden Profilnuten derart ist, dass eine gedachte Linie die senkrecht zur Schlüsselschaftebene vom Schnittpunkt des oberen oder unteren Schenkels der parazentrischen Profilnut mit der Schlüsselseitenfläche zur gegenüberliegenden Profilnut verläuft, zu einer gedachten Linie die sich vom Schnittpunkt des oberen oder unteren Schenkels der gegenüberliegenden Profilnut mit der Schlüsselseitenfläche bis zur parazentrischen Profilnut erstreckt, einen vertikale Abstand hat.
- dass die parazentrische dreieckförmige Profilnut mindestens einen Absatz im oberen Schenkel aufweist, dem ein Absatz im unteren Schenkel der gegenüber liegenden oberen dreieckförmigen Profilnut zugeordnet ist, oder im unteren Schenkel aufweist, dem ein Absatz im oberen Schenkel der gegenüber liegenden unteren dreieckförmige Profilnut zugeordnet ist, und wobei der Absatz an einem gedachten Schnittpunkt der dreieckförmigen Profilnut mit der Schlüssel Außenfläche beginnt und eine Mindesttiefe von 1/3 der dreieckförmige Profilnut aufweist.

Vorzugsweise Ausgestaltungen ergeben sich aus den Unteransprüchen.

Zur Anwendung kommen zwei sich gegenüberliegende Profilmerkmale, die dreieckig (V-förmig) ausgebildet sind. Die Profilmerkmale sind symmetrisch und haben in ihrem Grund Radien.

Wenn zwei gegenüberliegende Merkmale nun so angeordnet sind, dass sie sich bei rechtwinklig gefrästen Profilen sehr nahe kommen, dann würde der Schlüssel in diesem Bereich brechen. Die Mindest-Überschneidung sollte bei 0,2mm liegen und die maximale Restdicke bei 0,3mm. Um die dreieckigen Einschnitte (Profilmerkmale) wirtschaftlich herstellen zu können, sollte der tiefere Einschnitt einen Winkel von a=110° haben.

Es müssen mindestens zwei Einschnitte sein, die sich versetzt gegenüberliegen. Ausgehend vom tieferen Einschnitt muss also entweder "über" oder "unter" diesem ein weiterer Einschnitt vorhanden sein.

Da - wie oben erwähnt - die Kopiermaschine mit einer rechteckigen Frässcheibe keine V-förmige Profilnut erzeugen kann, muss als Ersatz die Profilnut rechteckig gefräst werden, wodurch sie zwangsläufig breiter wird.

Da nun aber erfindungsgemäß weitere Anordnungszusammenhänge oder -merkmale beachtet werden müssen, führt dies dazu, dass der Schlüsselschaft an bestimmten Stellen zu dünn wird, so dass er beim Kopiervorgang oder spätestens bei der Benutzung bricht.

Es wird somit der Nachteil von mechanischen Profilkopiermaschinen ausgenutzt, so dass der kopierte Schlüssel nicht benutzbar ist.

Auch das Kopieren mit Filament-3D Druckern wird durch die Schrägen deutlich erschwert, da sich hier die Schrägen nur stufenförmig erzeugen lassen.

Die Erfindung soll nachfolgend mit Bezug auf die Zeichnungen näher erläutert werden.

Dabei zeigt:
Fig. 1 eine Teilseitenansicht eines Schlüssels mit Reide und profiliertem Schaft,
Fig. 2 einen Querschnitt durch den profilierten Schaft und
Fig. 3 eine erfindungsgemäß Ausführung im Querschnitt.

Der Schlüsselschaft ist mit 1 bezeichnet. Von der Schlüsselseitenfläche geht die tiefere Profilnut 2 aus, die parazentrisch sich über die Mittelebene erstreckt. Die Profilnut 2 ist symmetrisch ausgebildet und hat die Winkel a. Desgleichen sind die Profilnuten "über" - und "unter" der Profilnut 2 auf der anderen Schlüsselseite ausgebildet. Diese sind mit 3 und 4 gekennzeichnet und haben einen Winkel b. Am Grund der Einschnitte gibt es einen Radius (R). Um die drei Einschnitte ist jeweils mit gestrichelten Linien 5, 6, 7 ein Rechteck gezeichnet, dass die rechtwinkligen Einschnitte mittels einer mechanischen Profilkopiermaschine darstellt.

Im Einzelnen ist die Anordnung der parazentrischen Profilnut bezogen auf die gegenüber liegenden Profilnuten derart, dass eine gedachte Linie 7, die senkrecht zur Schlüsselschaftebene vom Schnittpunkt des oberen oder unteren Schenkels der parazentrischen Profilnut mit der Schlüsselseitenfläche zur gegenüberliegenden Profilnut verläuft, zu einer gedachten Linie 5, die sich vom Schnittpunkt des oberen oder unteren Schenkels der gegenüberliegenden Profilnut mit der Schlüsselseitenfläche bis zur parazentrischen Profilnut erstreckt, einen vertikalen Abstand 9 hat.

Hier ergeben sich somit horizontale und vertikale Abstände. Der horizontale Abstand 8 sollte maximal 0,3mm sein, die vertikale Überdeckung 9 minimal 0,2mm betragen.

Der Winkel a vom tieferen Einschnitt soll 110° betragen. Der Radius R soll 0,2mm betragen. Der Winkel b ist entsprechend der Abstände 8 und 9 frei wählbar. Vorzugsweise sollten die Einschnitte (Profilmerkmale) im "unteren" Bereich des Schlüssels liegen, also in dem - von der Schlüsselbrust ausgehend - gekerbt wird.

## Patentansprüche

1. Flachschlüsselprofil für ein Schloss-Schlüssel-System, bei dem im Schließzylinder ein mit dem Schlüsselprofil korrespondierender Schlüsselkanal vorgesehen ist,
- wobei das Schlüsselprofil des Schlüsselschaftes einen dem Schlüsselrücken zugewandten oberen Profilabschnitt und einen der Schlüsselbrust zugewandten unteren Profilabschnitt aufweist,
- wobei ausgehend von der Schlüsselbrust in der Schlüsselschaftebene in den unteren Profilabschnitt ragende Kerben vorgesehen sind,
- wobei im unteren Profilabschnitt in der einen Seitenfläche des Schlüsselschaftes eine dreieckförmige, die Mittelebene des Schlüsselschaftes überragende, parazentrische Profilnut (2) vorgesehen ist,
- wobei auf der gegenüberliegenden Seitenfläche des Schlüsselschaftes eine oberhalb oder eine unterhalb der gegenüberliegenden parazentrischen Profilnut (2) angeordnete, dreieckförmige Profilnut (3;4) vorgesehen ist, deren Profilgrund einen horizontalen Abstand (8) zum Profilgrund der gegenüberliegenden parazentrischen Profilnut hat,
- wobei die Anordnung der parazentrischen Profilnut bezogen auf die gegenüber liegenden Profilnuten derart ist, dass eine gedachte Linie (7), die senkrecht zur Schlüsselschaftebene vom Schnittpunkt des oberen oder unteren Schenkels der parazentrischen Profilnut mit der Schlüsselseitenfläche zur gegenüberliegenden Profilnut verläuft, zu einer gedachten Linie (5), die sich vom Schnittpunkt des oberen oder unteren Schenkels der gegenüber liegenden Profilnut mit der Schlüsselseitenfläche bis zur parazentrischen Profilnut erstreckt, einen vertikale Abstand (9) hat,
- **dadurch gekennzeichnet, .**
- **dass** die parazentrische dreieckförmige Profilnut (2) mindestens einen Absatz (13) im oberen Schenkel aufweist, dem ein Absatz (10) im unteren Schenkel der gegenüber liegenden oberen dreieckförmigen Profilnut (3) zugeordnet ist, oder (12) im unteren Schenkel aufweist, dem ein Absatz (11) im oberen Schenkel der gegenüber liegenden unteren dreieckförmige Profilnut (4) zugeordnet ist, wobei
- der Absatz an einem gedachten Schnittpunkt der dreieckförmigen Profilnut mit der Schlüssel Außenfläche beginnt und eine Mindesttiefe von 1/3 der dreieckförmige Profilnut aufweist.

2. Flachschlüsselprofil nach Anspruch 1,
**dadurch gekennzeichnet,**
**dass** sich die Tiefe einzelner Kerben bis an den Grund der untersten, der Schlüsselbrust zugewandten, Profilnut erstreckt,

3. Flachschlüsselprofil nach Anspruch 1,
**dadurch gekennzeichnet,**
**dass** die Profilnuten (2-4) einen Radius (R) im Profilgrund aufweisen.

4. Flachschlüssel nach einem der vorstehenden Ansprüche,
**dadurch gekennzeichnet,**
**dass** der Winkel a zwischen dem Schenkel der parazentrischen Profilnut (2) und der Schlüsselseitenfläche 110° beträgt.

5. Flachschlüssel nach einem der vorstehenden Ansprüche,
**dadurch gekennzeichnet,**
**dass** der Winkel b zwischen dem Schenkel der gegenüberliegenden Profilnut und der Schlüsselseitenfläche variabel ist und 130° ≥b≥ 100° beträgt.

6. Flachschlüsselprofil nach einem der vorstehenden Ansprüche,
**dadurch gekennzeichnet,**
**dass** der horizontale Abstand (8) maximal 0,3mm und die vertikale Überdeckung (9) minimal 0,2mm beträgt.

7. Flachschlüsselprofil nach einem der vorstehenden Ansprüche,
**dadurch gekennzeichnet,**
**dass** die Absätze (10-13) eine symmetrische oder asymmetrische Tiefe aufweisen.

8. Flachschlüsselprofil nach einem der vorstehenden Ansprüche,
**dadurch gekennzeichnet,**
**dass** eine Profilnut oberhalb und unterhalb der gegenüber liegenden parazentrischen Profilnut vorgesehen ist.

9. Flachschlüsselprofil nach einem der vorstehenden Ansprüche,
**dadurch gekennzeichnet,**
**dass** an allen dreieckförmigen Profilnuten Absätze (10 - 13) vorgesehen sind.

## Claims

1. Flat key profile for a lock-key system, in which a key channel corresponding to the key profile is provided in the lock cylinder,
- the key profile of the key shank having an upper profile portion facing the key back and a lower profile portion facing the key face,
- notches being provided which project into the lower profile portion starting from the key face in the key shank plane,
- a triangular, paracentric profile groove (2) that projects above the centre plane of the key shank being provided in the lower profile portion in one side surface of the key shank,
- a triangular profile groove (3; 4) arranged above or below the opposite paracentric profile groove (2) being provided on the opposite side surface of the key shank, the profile base of which profile groove is at a horizontal distance (8) from the profile base of the opposite paracentric profile groove,
- the arrangement of the paracentric profile groove in relation to the opposite profile grooves being such that an imaginary line (7) which extends perpendicularly with respect to the key shank plane from the point of intersection of the upper or lower leg of the paracentric profile groove with the key side surface to the opposing profile groove is at a vertical distance (9) from an imaginary line (5) which extends from the point of intersection of the upper or lower leg of the opposite profile groove with the key side surface to the paracentric profile groove,
- **characterised in that**
- the paracentric triangular profile groove (2) has at least one shoulder (13) in the upper leg with which a shoulder (10) in the lower leg of the opposite upper triangular profile groove (3) is associated, or at least one shoulder (12) in the lower leg with which a shoulder (11) in the upper leg of the opposite lower triangular profile groove (4) is associated,
- the shoulder beginning at an imaginary point of intersection of the triangular profile groove with the key outer surface and having a minimum depth of 1/3 of the triangular profile groove.

2. Flat key profile according to claim 1, **characterised in that** the depth of individual notches extends to the bottom of the lowest profile groove facing the key face.

3. Flat key profile according to claim 1, **characterised in that** the profile grooves (2-4) have a radius (R) in the profile base.

4. Flat key according to any of the preceding claims, **characterised in that** the angle a between the leg of the paracentric profile groove (2) and the key side surface is 110°.

5. Flat key according to any of the preceding claims, **characterised in that** the angle b between the leg of the opposite profile groove and the key side surface is variable and is 130° ≥ b ≥ 100°.

6. Flat key profile according to any of the preceding claims, **characterised in that** the horizontal distance (8) is a maximum of 0.3 mm and the vertical overlap (9) is a minimum of 0.2 mm.

7. Flat key profile according to any of the preceding claims, **characterised in that** the shoulders (10-13) have a symmetrical or asymmetrical depth.

8. Flat key profile according to any of the preceding claims, **characterised in that** a profile groove is provided above and below the opposite paracentric profile groove.

9. Flat key profile according to any of the preceding claims, **characterised in that** shoulders (10-13) are provided on all the triangular profile grooves.

## Revendications

1. Profilé de clé plate pour un système serrure-clé, dans lequel, dans le cylindre de fermeture, est prévu un canal de clé correspondant au profilé de clé,
- dans lequel le profilé de clé de la tige de clé présente une portion profilée supérieure orientée vers le dos de la clé et une portion profilée inférieure orientée vers la partie avant de la clé,
- dans lequel, à partir de la partie avant de la clé, dans le plan de la tige de clé sont prévues des encoches dépassant dans la portion profilée inférieure,
- dans lequel, dans la portion profilée inférieure, dans une surface latérale de la tige de clé, est prévue une rainure profilée (2) triangulaire, dépassant du plan central de la tige de clé et paracentrique,
- dans lequel, sur la surface latérale opposée de la tige de clé, est prévue une rainure profilée triangulaire (3 ; 4), disposée au-dessus ou en dessous de la rainure profilée paracentrique (2) opposée, dont le base du profilé présente une distance horizontale (8) par rapport à la base du profilé de la rainure profilée paracentrique opposée,
- dans lequel la disposition de la rainure profilée paracentrique par rapport aux rainures profilées opposées est telle qu'une ligne imaginaire (7), qui s'étend perpendiculairement au plan de la tige de clé du point d'intersection de la branche supérieure et de la branche inférieure de la rainure profilée paracentrique avec la surface latérale de la clé vers la rainure profilée opposée, présente une distance verticale (9) par rapport à une ligne imaginaire (5) qui s'étend du point d'intersection de la branche supérieure et de la branche inférieure de la rainure profilée opposée avec la surface latérale de la clé jusqu'à la rainure profilée paracentrique,
- **caractérisé en ce que**
- la rainure profilée paracentrique triangulaire (2) comprend au moins un épaulement (13) dans la branche supérieure, auquel correspond un épaulement (10) dans la branche inférieure de la rainure profilée supérieure opposée (3) ou (12) dans la branche inférieure, auquel correspond un épaulement (11) dans la branche supérieure de la rainure profilée triangulaire inférieure opposée (4), dans lequel
- l'épaulement commence au niveau d'un point d'intersection imaginaire de la rainure profilée triangulaire avec la surface externe de la clé et présente une profondeur minimale de 1/3 de la rainure profilée triangulaire.

2. Profilé de clé plate selon la revendication 1,
**caractérisé en ce que**
la profondeur des différentes encoches s'étend jusqu'au fond de la rainure profilée la plus inférieure, orientée vers la partie avant de la clé.

3. Profilé de clé plate selon la revendication 1,
**caractérisé en ce que**
les rainures profilées (2 - 4) présentent un rayon (R) dans la base de profilé.

4. Profilé de clé plate selon l'une des revendications précédentes,
**caractérisé en ce que**
l'angle a entre la branche de la rainure profilée paracentrique (2) et la surface latérale de la clé est de 110°.

5. Clé plate selon l'une des revendications précédentes,
**caractérisée en ce que**
l'angle b entre la branche de la rainure profilée opposée et la surface latérale de la clé est variable et 103° ≥ b ≥ 100°.

6. Clé plate selon l'une des revendications précédentes,
**caractérisée en ce que**
la distance horizontale (8) est de 0,3 mm maximum et le recouvrement vertical (9) est d'au moins 0,2 mm.

7. Clé plate selon l'une des revendications précédentes,
**caractérisée en ce que**
les épaulements (10 - 13) présentent une profondeur symétrique ou asymétrique.

8. Clé plate selon l'une des revendications précédentes,
**caractérisée en ce que**
une rainure profilée est prévue au-dessus et en dessous de la rainure profilée paracentrique opposée.

9. Clé plate selon l'une des revendications précédentes,
**caractérisée en ce que**
des épaulements (10 - 13) sont prévus au niveau de toutes les rainures profilées triangulaires.
